# FASCICULE DE BREVET EUROPEEN

(11) **EP 0 471 955 B1**
(45) Date de publication et mention de la délivrance du brevet: **11.09.1996**
(21) Numéro de dépôt: 91110856.1
(22) Date de dépôt: 01.07.1991
(51) Int. Cl.: A43B 5/04, A43B 5/00, A43B 23/02

(54) **Chaussure de sport à collier articulé**
Sportschuh mit angelenktem Schaft
Sports shoe with articulated shaft

(30) Priorité: 22.08.1990 FR 9010695
(43) Date de publication de la demande: 26.02.1992
(73) Titulaire: SALOMON S.A., F-74370 Pringy (FR)
(72) Inventeur: Falguere, Jean-Luc, F-74000 Annecy (FR); Rousset, Didier, F-73100 Aix Les Bains (FR)

(56) Documents cités:
- EP-A- 0 174 000
- EP-A- 0 356 400
- DE-A- 3 919 430

## Description

La présente invention concerne une chaussure de sport constituée d'une semelle, d'une tige montée sur cette semelle, d'un contrefort rigide renforçant la tige dans la zone du talon, et d'un collier rigide ceinturant la cheville, et articulé sur le contrefort selon un axe d'articulation sensiblement transversal par rapport à l'axe longitudinal de la chaussure.

Une telle chaussure est décrite dans le EP-A- 4 164 376 au nom de la demanderesse. Le collier articulé présente l'avantage, du fait de son matériau rigide, d'augmenter la rigidité latérale de la tige, donc de maintenir le tibia en direction transversale, tout en autorisant une rotation de la jambe selon un axe transversal à l'axe longitudinal de la chaussure. Cette chaussure est donc avantageuse lors de la randonnée pédestre ou, dans le cas d'une chaussure de ski de fond, lors de la pratique du ski, et particulièrement du pas de patineur.

Cependant, une telle chaussure présente une rigidité transversale qui ne permet pas à la chaussure de s'adapter à la morphologie de l'utilisateur. Ceci est particulièrement désavantageux pour des utilisateurs ayant les pieds varus, ou valgus. Ces utilisateurs ont l'axe du tibia incliné, vers l'intérieur du pied, ou vers l'extérieur de celui-ci, par rapport au plan vertical médian du pied. Lorsqu'ils utilisent une chaussure à collier rigide du type décrit ci-dessus, ils referment le collier autour de leur tibia grâce à un système de fermeture de ce collier. Par conséquent, l'axe du tibia coïncide avec l'axe du collier rigide. Dans le cas d'un pied varus, ou valgus, la semelle de la chaussure, et par conséquent la semelle du ski dans le cas du ski de fond, qui sont perpendiculaires à l'axe du collier, ne sont plus parallèles au sol, et ne sont donc plus en contact avec celui-ci, mais inclinées par rapport à celui-ci. Par ailleurs, la plante du pied de l'utilisateur ne vient pas uniformément en contact avec la semelle interne de la chaussure. La répartition de pression sur la plante du pied n'est donc pas naturelle, ce qui nuit au confort de l'utilisateur, ainsi qu'au contrôle de la chaussure ou du ski.

Par le EP 356 400, il est connu une chaussure de ski alpin à coque rigide en matière plastique constituée d'une partie inférieure, appelée base de coque, et d'une partie supérieure comportant à l'arrière une manchette dite arrière qui peut pivoter vers l'arrière pour permettre l'ouverture de la chaussure et la mise en place du pied.

Un fois fermée, une telle chaussure, y compris la manchette arrière, constitue un ensemble rigide devant assurer une transmission mécanique entre la jambe et le ski auquel la chaussure est fixée à la fois à l'avant et à l'arrière, et offrant tout au plus une possibilité de flexion limitée vers l'avant de la partie supérieure par rapport à la base de coque par déformation élastique du matériau constituant cette partie supérieure. En particulier, une telle chaussure n'offre aucune possibilité de rotation en continu de sa partie supérieure par rapport à la base de coque, aussi bien vers l'avant que vers l'arrière, pendant la pratique du sport, et ne permet donc pas une flexion en continu de la jambe par rapport au pied comme cela est nécessaire dans le ski de fond ou la marche.

Le CH 529 526 a également pour objet une chaussure de ski alpin à coque rigide et manchette articulée capable d'un mouvement de pivotement limité vers l'avant à l'encontre de moyens résistants s'opposant à une telle rotation et constitués par un vérin. Une telle chaussure ne permet pas non plus une flexion continue vers l'avant et vers l'arrière du pied par rapport à la jambe pendant la pratique du sport.

Le but de la présente invention est de remédier à ces inconvénients en proposant une chaussure de sport, notamment de marche ou de ski de fond, qui puisse s'adapter à la morphologie de l'utilisateur en ce qui concerne les pieds varus ou valgus.

Un autre but de l'invention est de fournir une chaussure du type précité dont le collier, normalement rigide latéralement, puisse être souple latéralement de façon à autoriser le pivotement de la jambe par rapport à la tige, selon un axe sensiblement longitudinal. Cette souplesse du collier peut être souhaitable lors de la pratique du pas de patineur à la rigidité latérale est nécessaire pour engendrer un appui du tibia sur la chaussure seulement du côté interne du pied pour accentuer la prise de carte interne, le côté externe du collier pouvant être souple.

Ces buts sont atteints par l'invention, qui consiste en une chaussure de sport de type chaussure de marche ou de ski de fond constituée d'une tige, d'un contrefort s'étendant au moins verticalement vers le haut de chaque côté du talon, et d'un collier rigide articulé par ses flancs intérieur et extérieur, situés respectivement du côté interne et externe du pied, au contrefort par deux systèmes d'ancrage intérieur et extérieur, situés de chaque côté correspondant du pied, et autorisant la rotation du collier selon un axe sensiblement transversal par rapport à l'axe longitudinal de la tige de la chaussure, de façon à permettre la flexion avant, arrière en continu de la jambe par rapport au pied lors de la pratique du sport, par le fait qu'au moins l'un des systèmes d'ancrage comprend des moyens de variation continue de la position relative du flanc, correspondant du collier, par rapport au contrefort en direction sensiblement verticale pendant la pratique du sport.

Le flanc du collier est donc libre en translation dans une direction sensiblement verticale parallèle à l'axe du collier, et autorise un débattement angulaire du collier dans un plan transversal à l'axe longitudinal de la chaussure.

L'utilisateur a ainsi la possibilité de réduire la rigidité transversale de sa chaussure, du côté externe du pied, ou du côté interne du pied, ou des deux côtés simultanément pour mieux accompagner le mouvement du pied. On obtient ainsi une certaine souplesse du collier qui peut être avantageuse notamment lors de la pratique du pas de patineur où le maintien transversal assurant un appui de la jambe est nécessaire principalement du côté interne de la jambe, le côté externe ne nécessitant pas un appui et pouvant rester souple transversalement. Ceci permet au skieur d'accentuer sa prise de carre, interne par exemple, en inclinant le plan de la semelle par rapport au plan de la neige. Cette inclinaison, transmise par l'inclinaison volontaire du plan médian vertical du pied par rapport au plan médian vertical du tibia, permet de transmettre les efforts verticaux à la carre interne, sans "rentré de genou".

On peut également placer les deux systèmes d'ancrage en position de variation libre de la position du flanc de façon à avoir une chaussure de rigidité transversale réduite.

L'invention sera mieux comprise et d'autres caractéristiques de celle-ci apparaîtront dans la description ci-après, en référence au dessin schématique annexé représentant à titre d'exemples non limitatifs, des formes de réalisation préférées, et dans lequel
La figure 1 est une vue en perspective d'une chaussure selon l'invention;
La figure 2 est une vue suivant F d'une chaussure selon l'invention;
La figure 3 est une vue partielle en coupe transversale d'un premier mode de réalisation de l'invention;
La figure 4 est une vue de détail de côté de la figure 3;
La figure 5 est une vue suivant F de l'invention dans une première position;
La figure 6 est une vue suivant F de l'invention dans une seconde position;
La figure 7 est une vue de profil d'un détail de l'invention en position coulissante;
La figure 8 est une vue de profil d'un détail d'un second mode de réalisation de l'invention;
La figure 9 est une vue partielle en coupe du second mode de réalisation de l'invention;
La figure 10 est une vue de profil d'un détail d'un troisième mode de réalisation.
La figure 11 est une vue de profil d'un détail d'un quatrième mode de réalisation.
La figure 12 est une vue partielle en coupe de la figure 11.
La figure 13 est une vue similaire à la figure 12 d'un autre mode de réalisation.

La figure 1 représente une chaussure 1 de ski de fond constituée d'une tige 2 couvrant le cou-de-pied, et montée sur une semelle 3. la tige 2 est renforcée dans la zone du talon par un contrefort 4. Ce contrefort 4 se prolonge verticalement vers le haut jusque dans la zone des malléoles pour protéger avantageusement celles-ci. Un collier rigide 5 prolonge la tige 2 vers le haut pour ceinturer la cheville et maintenir celle-ci transversalement.

Les flancs extérieur 33a et intérieur 33b du collier 5 sont reliés au contrefort 4 par un système d'ancrage 6b, du côté externe du pied, ainsi que du côté interne de celui-ci par un système d'ancrage 6a, comme représenté figure 2. Ces deux systèmes d'ancrage 6a, 6b autorisent la rotation du collier 5 selon un axe sensiblement transversal à l'axe longitudinal de la chaussure 1, de façon à accompagner le tibia du skieur en flexion lors de la pratique du ski. Le collier 5 est rendu solidaire du tibia du skieur par des moyens de serrage 7 du collier 5 qui peuvent être constitués par exemple d'un système bride/passe-bride comme représenté.

Par ailleurs, les deux systèmes d'ancrage 6a, 6b comportent des moyens de variation de la position du flanc 33a, 33b.

La figure 3 montre la constitution de ces moyens de variation. Le franc 33 du collier 5 comporte une rainure oblongue 8 s'étendant sensiblement selon l'axe du collier 5, c'est-à-dire verticalement dans la figure 3, et munie sur ses faces verticales d'indentations 9 représentées figure 4. Le contrefort 4 comporte une saillie constituant un axe 10 sensiblement transversal au contrefort 4 sur lequel est montée libre en rotation une bague 11. Cette bague 11, de forme sensiblement carrée, comporte, comme représenté figure 4, deux faces opposées et dentées 12 et deux faces opposées et lisses 13. Les dents des faces dentées 12 peuvent s'engager dans les indentations 9 de la rainure 8, tandis que la distance entre les faces lisses 13 est telle que la bague 11 coulisse librement tout en étant guidée en translation dans la rainure 8. Des moyens de maintien transversal du flanc 33 du collier 5 sur le contrefort 4 sont constitués par une vis de maintien 14, représentée à la figure 3, qui vient se visser dans le contrefort 4 qui comporte un pas de vis 15 qui peut être constitué, de façon non représentée, par un insert taraudé en matériau plus résistant que celui du contrefort 4, pour réduire l'usure du contrefort 4. La tête de la vis de maintien 14 constitue une butée 16 interdisant au flanc 33 du collier 5 de se dégager transversalement du contrefort 4 (vers la droite sur la figure 3). La doublure 34 protège le pied vis-à-vis du contrefort 4.

Pour régler le collier 5, verticalement ou angulairement, on dévisse la vis de maintien 14 à l'aide d'un tournevis dans le cas représenté. Cette vis 14 peut également comporter un moletage sur sa périphérie, de façon non représentée, de façon à pouvoir la dévisser sans outil. Quand la vis de maintien 14 est désolidarisée du contrefort 4, on peut tirer le flanc 33 du collier 5 vers la droite pour que les indentations 9 ne soient plus engrenées avec les faces dentées 12 de la bague 11. On peut alors déplacer le flanc 33 du collier 5 verticalement, et le faire engrener avec les faces dentées 12 de la bague 11 en une position plus haute ou moins haute, en faisant varier la distance ha, hb entre l'axe de rotation A du collier 5 et la face inférieure 18 de la rainure (figure 2). On revisse alors la vis de maintien 14 de façon à maintenir le collier 5 sur le contrefort 4 en direction transversale. On notera que ce mode de réalisation permet avantageusement d'avoir un collier 5 qui peut être désolidarisé du contrefort 4, et est donc amovible de façon à transformer la chaussure 1 à tige haute en chaussure à tige basse. On pourrait également prévoir, de façon non représentée, une vis de maintien 14 ayant une course supérieure à l'épaisseur du collier 5, pour permettre de supprimer l'engrènement des indentations 9 sur les faces dentées 12 sans désolidariser la vis 14 du contrefort 4. La vis de maintien 14 constitue ainsi un moyen de débrayage du système d'ancrage 6a, 6b.

Ces systèmes d'ancrage 6a, 6b permettent par conséquent de fixer les flancs 33a, 33b (figure 2) du collier 5 sur le contrefort 4 en direction verticale, en choisissant les distances ha et hb selon une variation discrète de celles-ci. On peut ainsi avantageusement ancrer les flancs 33a, 33b du collier 5 de façon à avoir des distances ha et hb égales (figures 2). L'axe D du collier 5 est alors vertical. On peut faire varier cette distance ha, hb dans un intervalle donné de façon à faire varier la hauteur H de la chaussure 1. L'utilisateur peut ainsi choisir cette hauteur H s'il désire avoir un maintien transversal du tibia sur une grande hauteur H ou sur une petite hauteur H.

Comme représenté figure 5, on peut ancrer les flancs 33a, 33b du collier 5 de façon à avoir hb > ha, ce qui incline l'axe D du collier 5 d'un angle α, vers le côté externe du pied, par rapport au plan vertical médian P de la chaussure 1. L'utilisateur peut ainsi avantageusement incliner le collier 5 d'un angle α correspondant à l'inclinaison de son tibia, du fait du pied varus, par rapport à la verticale. Le confort est donc avantageusement amélioré, notamment dans le cas des chaussures de marche pour lesquelles on peut également utiliser ces systèmes d'ancrage du collier. Le pied est en contact naturel avec la semelle interne de la chaussure 1. La semelle 3 externe est alors uniformément en contact avec le sol, ce qui évite des crispations du pied dans la chaussure 1 et améliore avantageusement le rendement lors de la marche. D'autre part, dans le cas d'une chaussure 1 de ski, comme représenté figure 1, la semelle du ski, non représentée, est en contact uniforme avec le sol, ce qui améliore la glisse lors de la pratique du ski.

Dans le cas représenté figure 6, les flancs 33a, 33b du collier 5 sont ancrés de façon à avoir hb < ha, ce qui a pour avantage d'incliner l'axe D du collier 5 d'un angle α vers le côté interne du pied par rapport au plan vertical médian P de la chaussure 1. Cette configuration est avantageuse pour un utilisateur ayant les pieds valgus, le collier 5 s'adaptant grâce au dispositif selon notre invention à sa morphologie. Les avantages procurés par une telle adaptation sont identiques à ceux procurés dans une configuration telle que celle de la figure 5.

La figure 7 représente le système d'ancrage 6a, 6b, sans sa vis de maintien 14, pour faciliter la compréhension. La position débrayée des moyens de variation discrète du système d'ancrage 6a, 6b est obtenue en enlevant la vis de maintien 14 par dévissage de celle-ci, puis en retirant le flanc 33 du collier 5 de façon à supprimer l'engrènement des indentations 9 d'avec les faces dentées 12 de la bague 11. On peut également dévisser la vis 14 d'une course au moins égale à l'épaisseur du collier 5, de façon à pouvoir retirer le flanc 33 du collier de la bague 11 sans désolidariser la vis 14 du flanc 33. On fait ensuite pivoter la bague 11 d'un quart de tour autour de son axe 10. Les faces dentées 12 sont alors perpendiculaires aux faces de la rainure oblongue 8 comportant les indentations 9.

On replace le flanc 33 du collier 5 en position contre le contrefort 4. Les faces lisses 13 de la bague 11 viennent en contact avec les indentations 9. On replace la vis de maintien 14 de façon à maintenir le collier 5 sur le contrefort 4 en direction transversale.

Le flanc 33 du collier 5 est ainsi libre en translation verticale, les indentations 9 glissant sur les faces lisses 13 de la bague 11 de façon à constituer des moyens de variation continue de la position du flanc 33 sur le contrefort 4, entre deux limites fixées par les faces supérieure 17 et inférieure 18 de la rainure oblongue 8. La distance entre les faces lisses 13 doit autoriser le coulissement de la bague 11 dans la rainure oblongue 8 de largeur intérieure I.

Ce débrayage présente l'avantage de laisser à l'utilisateur la possibilité de réduire la rigidité transversale de sa chaussure 1, du côté externe du pied, ou du côté interne du pied, ou des deux côtés simultanément. On obtient ainsi une certaine souplesse du collier 5 qui peut être avantageuse lors de la pratique du pas de patineur où le maintien transversal assurant un appui de la jambe est nécessaire principalement du côté interne de la jambe, le côté externe ne nécessitant pas un appui et pouvant rester souple transversalement. Lors de la pratique d'un tel pas, on peut donc débrayer les moyens de variation discrète du système d'ancrage 6b extérieur et utiliser les moyens de variation continue de celui-ci, en conservant les moyens de variation discrète du système d'ancrage 6a intérieur engrené, de façon à assurer un appui intérieur et une souplesse extérieure. Ceci permet au skieur d'accentuer sa prise de carre, interne par exemple, en inclinant le plan de la semelle par rapport au plan de la neige. Cette inclinaison, transmise par l'inclinaison volontaire du plan médian vertical du pied par rapport au plan médian vertical du tibia, permet de transmettre les efforts verticaux à la carre interne, sans "rentré de genou".

On peut également placer les deux systèmes d'ancrage 6a, 6b en position de variation libre de la position du flanc 33a, 33b de façon à avoir une chaussure 1 de rigidité transversale réduite.

La figure 8 représente un second mode de réalisation de l'invention, dans lequel la bague 11 comporte une surface 13 extérieure cylindrique lisse. Les faces dentées 12 comportent une seule dent. Dans la position de variation continue de la position du flanc 33, une telle configuration engendre moins de frottements, donc moins d'usure entre les indentations 9 et les faces lisses 13 de la bague 11, du fait d'une surface de contact réduite entre la bague 11 et les indentations 9. De façon non représentée, les faces 17, 18 de la rainure oblongue pourraient être constituées par des portions de cylindre de façon à épouser la forme de la bague 11.

On pourra également prévoir une bague 11 du type représenté figure 10, c'est-à-dire possédant des faces dentées 12 comprenant plusieurs dents, de façon à faciliter le positionnement du flanc 33 du collier 5 sur la bague 11 lors du changement de position, et également à avoir une meilleure résistance à la rupture de la bague 11 du fait du nombre important de dents en prise avec les indentations 9. La bague 11 comporte également deux faces lisses 13 présentant un rayon de courbure supérieur à la demi-largeur intérieure I de la rainure de façon à réduire la surface de glissement de la bague 11 sur les indentations 9 pour en limiter l'usure et pour diminuer les forces de frottement entre la bague 11 et le collier 5.

Les figures 9 et 10 représentent également une solution visant à remplacer la vis de maintien 14 du premier mode de réalisation par un capot de maintien 19, non représenté figure 10, constituant également les moyens de maintien du flanc 33 sur le contrefort 4, et des moyens de débrayage du système d'ancrage 6a, 6b. Ce capot de maintien 19 est constitué d'un corps cylindrique 20 muni à ses extrémités d'un ergot 21, d'une coupelle 22 et de pattes élastiques 23. Le contrefort 4 comporte un orifice 24 (figure 10) muni d'une rainure longitudinale 25 s'étendant sur toute la hauteur de l'orifice 24, et d'un dégagement 26 en forme de quart de cercle et de hauteur inférieure à celle de l'orifice 24. Pour maintenir le flanc 33 du collier 5 sur le contrefort 4, on introduit le corps cylindrique 20 du capot de maintien 19 dans l'orifice 24 du contrefort 4, de façon à faire coïncider l'ergot 21 avec la rainure longitudinale 25. On enfonce alors le corps cylindrique 20 dans l'orifice 24 jusqu'à ce que les pattes élastiques 23 viennent en contact avec l'extrémité de l'axe 10 du contrefort. On presse alors sur la coupelle 22 de façon à enfoncer le corps 20 jusqu'à ce que l'ergot 21 coïncide avec le dégagement 26, ce faisant, on comprime les pattes élastiques 23 contre la surface transversale 27 de l'axe 10. On tourne alors le capot de maintien 19 d'un quart de tour de façon à ce que l'ergot 21 s'engage dans le dégagement 26. On relâche alors le capot de maintien 19. L'élasticité des pattes élastiques 23 due à leur matériau et à leur forme, sollicite alors le corps cylindrique 20 de façon à plaquer l'ergot 21 vers la droite contre la surface transversale 28 du dégagement 26. De cette façon, le capot de maintien 19 est retenu transversalement en position stable dans son orifice 24, et le flanc 33 du collier 5 est donc maintenu en direction transversale sur le contrefort 4, avec possibilité de rotation autour de l'axe 10. De plus, lors de la rotation du flanc 33 du collier 5 autour de l'axe 10, les pattes élastiques 23 sont en contact avec la surface transversale 27 qui est fixe, on n'a donc pas d'usure des pattes 23 lors de la rotation. Ce second mode de réalisation présente un réglage simple de la position du collier 5.

Un autre avantage du second mode de réalisation représenté figure 9 est constitué par les moyens de retenue transversale de la bague 11 sur le contrefort 4. Le contrefort 4 est solidaire de l'axe 10 servant d'axe de rotation pour la bague 11. Cet axe 10 comporte sur sa surface cylindrique extérieure un anneau en saillie 29 qui coopère avec une gorge 30 prévue à l'intérieur de la bague 11. La bague 11 comporte également un chanfrein intérieur 31. Pour positionner la bague 11 sur le contrefort 4, on presse sur celle-ci de façon que l'anneau en saillie 29 vienne prendre place dans la gorge 30 par déformation élastique de la bague 11. Le chanfrein 31 sert de rampe d'engagement pour l'anneau en saillie 29. Cette construction permet avantageusement de maintenir transversalement la bague 11 sur le contrefort 4, notamment lors des manipulations de réglage du collier 5, ce qui permet de ne pas perdre cette bague 11. De plus, la liaison de l'axe 10 avec la bague 11 autorise la rotation de celle-ci autour de cet axe 10, toute liaison autorisant cette rotation peut être envisagée, notamment du type circlips.

Les figures 3 et 9 montrent chacune une bague 11 comportant une couronne 32 en saillie radiale. La couronne 32 présente l'avantage de constituer une partie de plus grandes dimensions que la partie dentée de la bague 11, ce qui en facilite avantageusement la préhension et la manipulation lors du montage du système d'ancrage 6a, 6b. Par ailleurs, cette couronne 32 sert également avantageusement de pièce d'usure interposée entre le collier 5 et le contrefort 4, de façon à éviter le frottement entre ces deux pièces, lors de la rotation du collier 5 autour de son axe transversal. Cette couronne 32 améliore donc le fonctionnement mais n'est pas indispensable à celui-ci.

Les deux modes de réalisation permettent d'incliner l'axe D du collier 5 (figures 5 et 6) vers l'intérieur ou vers l'extérieur du pied par rapport au plan vertical médian P du pied, d'un angle α. Cet angle α est limité par les longueurs la, lb des rainures oblongues 8 du collier 5, cette longueur fixant la course verticale de la bague 11.

On peut donc choisir une grande plage de variation de l'angle α en prévoyant une rainure oblongue 8 de grande longueur la ou lb, ou inversement une petite plage de variation de l'angle α en prévoyant une petite longueur la ou lb.

Il est avantageux de prévoir par exemple une plage d'environ 10 degrés répartie en 5 degrés vers l'extérieur, et 5 degrés vers l'intérieur, ce qui correspond à la plage couverte par la morphologie des utilisateurs.

Par ailleurs, on peut prévoir des rainures oblongues 8 de longueurs la et lb différentes pour le flanc extérieur 33b et le flanc intérieur 33a du collier 5. On pourra également avoir un axe d'articulation du flanc intérieur 33a ou extérieur 33b du collier 5 sans système d'ancrage 6a, 6b du type décrit, mais permettant seulement une rotation selon un axe transversal de ce flanc 33a, 33b du collier 5, le réglage de la position angulaire du collier 5 s'effectuant alors sur un seul flanc 33a, 33b du collier 5, intérieur ou extérieur, où est situé le système d'ancrage 6a, 6b.

D'autre part, le rapport du nombre de dents des indentations 9 sur la longueur la, lb de la rainure oblongue 8 détermine la finesse du réglage de la position verticale du flanc 33a, 33b du collier 5. Ainsi, plus ce rapport est élevé, plus le réglage est fin, les positions étant très rapprochées les unes des autres, ce qui présente l'avantage de proposer un réglage précis à l'utilisateur.

Par ailleurs, on peut également avoir une variation continue de la position du flanc 33a, 33b du collier 5, en prévoyant une rainure oblongue 8 ne possédant pas d'indentation 9, de façon non représentée, mais dont les faces verticales sont lisses et autorisent le coulissement libre d'une bague 11 de surface extérieure également lisse Une telle variation continue peut être prévue sur seulement l'un des flancs 33a, 33b du collier, ou sur les deux flancs à la fois selon l'effet désiré. Cette variation continue est également possible dans le cas où les faces lisses de la bague 11 sont en contact avec les indentations 9 de la rainure oblongue 8, comme représenté figures 7 et 8. On peut également prévoir une suppression de la bague 11, le guidage du flanc 33 du collier 5 par l'intermédiaire de sa rainure oblongue 8 à faces lisses s'effectuant directement sur l'axe 10 solidaire du contrefort 4. Le maintien transversal du flanc 33 du collier 5 s'effectue également grâce à une vis de maintien 14 ou a un capot de maintien 19.

On peut également prévoir un mode de réalisation représenté à la figure 13 et dans lequel la rainure oblongue 8 est réalisée dans le contrefort 4. Le collier 5 comprend, sur chacun de ses flancs 33, un axe en saillie vers l'intérieur de la chaussure et, muni d'une bague 11 montée pivotante. Cette bague 11 comporte des faces dentées 12 qui coopèrent avec des indentations 9. Des moyens de maintien transversal du flanc 33 de collier 5 sur le contrefort 4 sont constitués également par une vis de maintien 14 du type représenté figure 3, ou d'un capot de maintien 19 du type représenté figure 9, la tête de cette vis ou de ce capot étant alors située par exemple du côté intérieur de la chaussure.

Le fonctionnement de ce mode de réalisation est identique à celui des modes de réalisation précédents. Par ailleurs, ce mode de réalisation présente l'avantage d'être constitué d'un collier dont les flancs ne présentent pas d'ouverture débouchante non masquée, ce qui améliore l'esthétique de celui-ci.

Un autre mode de réalisation, représenté figures 11 et 12, prévoit une rainure oblongue 8 non débouchante dans le flanc 33 du collier 5. Un épaulement 35 permet de cacher les indentations 9, de façon à améliorer l'esthétique du collier. Une rainure oblongue débouchante 36 est prévue dans le flanc 33 du collier de façon à permettre le coulissement du flanc 33 du collier 5 sur le corps cylindrique 20 de la vis 14, ou du capot de maintien 19.

De façon non représentée, on peut également prévoir un mode de réalisation dans lequel la rainure oblongue 8 réalisée soit dans le collier 5, soit dans le contrefort 4, est de direction inclinée par rapport à l'axe du collier 5 dans le premier cas, ou par rapport à la verticale dans le second cas. Le mode de réalisation permet avantageusement de mieux adapter le collier 5 à la morphologie de l'utilisateur, dont l'inclinaison du tibia peut exister par rapport au plan vertical médian longitudinal du pied et également pas rapport au plan vertical transversal. Un autre avantage, par exemple dans le cas d'une variation continue de la position du flanc interne 33a du collier 5 sur le contrefort 4, pour accentuer la prise de carre interne, est constitué par le fait que le collier 5 peut suivre au plus près le mouvement du tibia par rapport au pied.

## Revendications

1. Chaussure (1) de sport de type chaussure de marche ou de ski de fond constituée d'une tige (2), d'un contrefort (4) s'étendant au moins verticalement vers le haut de chaque côté du talon, et d'un collier (5) rigide articulé par ses flancs intérieur (33a) et extérieur (33b), situés respectivement du côté interne et externe du pied, au contrefort (4) par deux systèmes d'ancrage intérieur (6a) et extérieur (6b), situés de chaque côté correspondant du pied, et autorisant la rotation du collier (5) selon un axe sensiblement transversal par rapport à l'axe longitudinal de la tige (2) de la chaussure (1), de façon à permettre la flexion avant, arrière en continu de la jambe par rapport au pied lors de la pratique du sport, caractérisée en ce qu'au moins l'un des systèmes d'ancrage (6a, 6b) comprend des moyens de variation continue (11, 8) de la position relative du flanc (33a, 33b), correspondant du collier (5), par rapport au contrefort (4) en direction sensiblement verticale pendant la pratique du sport.

2. Chaussure (1) de sport selon la revendication 1, caractérisée en ce que la position du flanc (33a, 33b) du collier (5), par rapport au contrefort (4), est variable le long d'une direction sensiblement parallèle à l'axe D du collier (5).

3. Chaussure (1) de sport selon la revendication 1, caractérisée en ce que la position du flanc (33a, 33b) du collier (5), par rapport au contrefort (4), est variable le long d'une direction inclinée par rapport à l'axe D du collier (5).

4. Chaussure (1) de sport selon l'une des revendications 1 à 3, caractérisée en ce que les moyens de variation de la position du flanc (33a, 33b) sont constitués d'une rainure oblongue (8) réalisée dans le flanc (33a, 33b) du collier (5), et guidée en translation sur une bague (11) montée pivotante sur un axe sensiblement transversal (10) solidaire du contrefort (4).

5. Chaussure (1) de sport selon la revendication 4, caractérisée en ce que les moyens de variation continue de la position du flanc (33a, 33b) sont constitués d'une rainure oblongue (8) réalisée dans le contrefort (4) et dans laquelle une bague (11), montée pivotante sur un axe sensiblement transversal (10) solidaire du flanc (33a, 33b) du collier (5) est guidée en translation.

6. Chaussure (1) de sport selon l'une des revendications 1 à 5, caractérisée en ce que les moyens de variation de la position du flanc (33a, 33b) sont à la fois des moyens de variation discrète et continue, le passage de la variation discrète à la variation continue et réciproquement s'effectuant par des moyens de débrayage des moyens de variation discrète ou continue.

7. Chaussure (1) de sport selon les revendications 4 et 6, caractérisée en ce que les moyens de variation discrète de la position du flanc (33a, 33b), sont constitués par la rainure oblongue (8) sensiblement verticale réalisée dans le flanc (33a, 33b) du collier (5) et munie au moins d'une indentation (9) sur chacune de ses faces verticales, et avec lesquelles coopère la bague (11) comprenant au moins deux dents opposées aptes à s'engrener dans les indentations (9) de la rainure oblongue (8), cette bague (11) étant montée pivotante autour d'un axe (10) sensiblement transversal solidaire du contrefort (4).

8. Chaussure (1) de sport selon les revendications 5 et 6, caractérisée en ce que les moyens de variation discrète de la position du flanc (33a, 33b), sont constitués par la rainure oblongue (8) sensiblement verticale réalisée dans le contrefort (4), et munie au moins d'une indentation (9) sur chacune de ses faces verticales, et avec lesquelles coopère la bague (11) comprenant au moins deux dents opposées aptes à s'engrener dans les indentations (9) de la rainure oblongue (8), cette bague (11) étant montée pivotante autour d'un axe (10) sensiblement transversal solidaire du flanc (33a, 33b) du collier (5).

9. Chaussure (1) de sport selon la revendication 6, caractérisée en ce que les moyens de débrayage des moyen de variation constituent également des moyens de maintien transversal du flanc (33a, 33b) sur le contrefort (4).

10. Chaussure (1) de sport selon l'une des revendications 6 ou 9, caractérisée en ce que les moyens de maintien transversal du flanc (33a, 33b) sur le contrefort (4) sont constitués par la butée (16, 27) d'un élément de maintien (14, 19) ancré dans le contrefort (4).

11. Chaussure (1) de sport selon la revendication 10, caractérisée en ce que les moyens de débrayage sont constitués par l'élément de maintien (14, 19) dont la course transversale possible est sensiblement supérieure à l'épaisseur du flanc (33a, 33b) du collier (5).

12. Chaussure (1) de sport selon l'une quelconque des revendications 4 à 11, caractérisée en ce que la bague (11) comporte deux faces dentées (12) opposées comportant chacune au moins une dent, ces deux faces dentées (12) étant reliées entre elles par deux faces lisses (13) dont l'écartement est sensiblement inférieur à la largeur (l) de la rainure oblongue (8).

13. Chaussure (1) de sport selon l'une quelconque des revendications 1 à 12, caractérisée en ce que la bague (11) a une forme sensiblement carrée.

14. Chaussure (1) de sport selon l'une quelconque des revendications 1 à 12, caractérisée en ce que la bague (11) comporte deux dents diamétralement opposées reliées par deux faces lisses (13) constituées par des portions de cylindre.

15. Chaussure (1) de sport selon la revendication 14, caractérisée en ce que les faces lisses (13) possèdent un rayon de courbure supérieur à la demi-largeur (l) de la rainure oblongue (8).

16. Chaussure (1) de sport selon l'une quelconque des revendications 4 à 11, caractérisée en ce que la bague (11) est maintenue transversalement sur l'axe (10) par des moyens de retenue transversale.

17. Chaussure (1) de sport selon la revendication 16, caractérisée en ce que les moyens de retenue transversale de la bague (11) sur l'axe (10) sont constitués par un anneau en saillie (29) solidaire de l'axe (10), et coopérant avec une gorge (30) réalisée dans la bague (11), la bague (11) comportant un chanfrein (31) servant de rampe d'engagement de l'anneau (29) dans la gorge (30).

18. Chaussure (1) de sport selon l'une quelconque des revendications précédentes, caractérisée en ce que les systèmes d'ancrage (6a, 6b) du collier (5) sur le contrefort (4) sont des moyens de maintien (14, 19) du collier (5) sur le contrefort (4).

19. Chaussure (1) de sport selon l'une quelconque des revendications 4 à 18, caractérisée en ce que la bague (11) est munie d'une couronne (32) en saillie radiale par rapport à la bague (11), s'interposant entre le contrefort (4) et le flanc (33) du collier (5).

20. Chaussure (1) de sport selon l'une quelconque des revendications 4 à 19, caractérisée en ce que la rainure oblongue (8) n'est pas débouchante, et comporte un épaulement (35) constituant butée en direction transversale pour la bague (11).

## Claims

1. Sports boot (1) of the walking or cross-country ski boot type constituted by an upper (2) a stiffener (4) extending at least vertically upwardly on each side of the heel, and by a rigid collar (5) journalled by its internal (33a) and external (33b) sides, located respectively on the internal and external sides of the foot, to the stiffener (4) by two internal (6a) and external (6b) anchoring systems, located on each corresponding side of the foot, and enabling the rotation of the collar (5) along an axis that is substantially transverse with respect to the longitudinal axis of the upper (2) of the boot (1), so as to allow for the continuous frontward and rearward flexion of the leg with respect to the foot during practice of the sport, characterized in that at least one of the anchoring systems (6a, 6b) comprises means (11, 8) for continuously varying the relative position of the corresponding side (33a, 33b) of the collar (5), with respect to the stiffener (4) in a substantially vertical direction during practice of the sport.

2. Sports boot (1) according to claim 1, characterized in that the position of the side (33a, 33b) of the collar (5), with respect to the stiffener (4), is variable along a direction substantially parallel to the axis D of the collar (5).

3. Sports hoot (1) according to claim 1, characterized in that the position of the side (33a, 33b) of the collar (5), with respect to the stiffener (4), is variable along a direction that is inclined with respect to axis D of the collar (5).

4. Sports boot (1) according to any of claims 1-3, characterized in that the means for varying the position of the side (33a, 33b) are constituted by an oblong groove (8) obtained in aide (33a, 33b) of the collar (5), and guided in translation on a ring (11) that is pivotably mounted on a substantially transverse axis (10) affixed to the stiffener (4).

5. Sports boot (1) according to claim 4, characterized in that the means for continuously varying the position of side (33a, 33b) are constituted by an oblong groove (8) obtained in the stiffener (4) and in which a ring (11), pivotably mounted on a substantially axis (10) affixed to the side (33a, 33b) of the collar (5) is guided in translation.

6. Sports boot (1) according to any of claims 1-5, characterized in that the means for varying the position of side (33a, 33b) are means for both a discrete variation and a continuous variation, passage from the discrete variation to the continuous variation and conversely occurring through means for disengaging the discrete or continuous variation means.

7. Sports boot (1) according to claims 4 and 6, characterized in that the discrete variation means of the position of side (33a, 33b) are constituted by an oblong groove (8) that is substantially vertical and obtained in the side (33a, 33b) of the collar (5), and provided with at least one indentation (9) on each of its vertical surfaces, and with which a ring (11) comprising at least two opposing teeth adapted to intermesh into the indentations (9) of the oblong groove (8) cooperates, said ring (11) being pivotably mounted about a substantially transverse axis (10) affixed to the stiffener (4).

8. Sports boot (1) according to claims 5 and 6, characterized in that the discrete variation means of the position of side (33a, 33b) are constituted by the substantially vertical oblong groove (8) obtained in the stiffener (4), and provided with at least one indentation (9) on each of its vertical surfaces, and with which a ring (11) comprising at least two opposing teeth adapted to intermesh with the indentations (9) of the oblong groove (8) cooperates, said ring (11) being pivotably mounted about a substantially transverse axis (10) affixed to side (33a, 33b) of the collar (5).

9. Sports boot (1) according to claim 6, characterized in that the means for disengaging the variation means also constitute means for the transverse maintenance of the side (33a, 33b) on the stiffener (4).

10. Sports boot (1) according to any of claims 6 or 9, characterized in that the means for the transverse maintenance of side (33a, 33b) on the stiffener (4) are constituted by the abutment (16, 27) of maintenance element (14, 19) anchored in the stiffener (4).

11. Sports boot (1) according to claim 10, characterized in that the disengaging means are constituted by the maintenance element (14, 19) whose possible transverse path is substantially greater than the thickness of side (33a, 33b) of the collar (5).

12. Sports boot (1) according to any of claims 4-11, characterized in that the ring (11) comprises two opposing serrated surfaces (12) each comprising at least one tooth, these two serrated surfaces (12) being connected to one another by two smooth surfaces (13) whose spacing is substantially less than the width (l) of the oblong groove (8).

13. Sports boot (1) according to any of claims 1-12, characterized in that the ring (11) has a substantially square shape.

14. Sports boot (1) according to any of claims 1-12, characterized in that the ring (11) comprises two diametrically opposing teeth connected by two smooth surfaces (13) constituted by cylindrical portions.

15. Sports boot (1) according to claim 14, characterized in that the smooth surfaces (13) have a radius of curvature greater than half of the width (l) of the oblong groove (8).

16. Sports boot (1) according to any of claims 4-11, characterized in that the ring (11) in maintained transversely on axis (10) by transverse retention means.

17. Sports boot (1) according to claim 16, characterized in that the means for transversely retaining the ring (11) on axis (10) are constituted by a projecting ring (29) affixed to axis (10), and cooperating with a neck (30) obtained in the ring (11), the ring (11) comprising a chamfer (31) acting as a ramp for engaging the ring (29) in the groove (30).

18. Sports boot (1) according to any of the preceding claims, characterized in that the systems (6a, 6b) for anchoring the collar (5) on the stiffener (4) are means (14, 19) for maintaining the collar (5) on the stiffener (4).

19. Sports boot (1) according to any of claims 4-18, characterized in that the ring (11) is provided with a crown (32) in radial projection with respect to the ring (11), interposed between the stiffener (4) and the side (33) of the collar (5).

20. Sports boot (1) according to any of claims 4-19, characterized in that the oblong groove (8) does not have an outlet, and comprises a shoulder (35) constituting an abutment in the transverse direction for the ring (11).

## Patentansprüche

1. Sportschuh (1) vom Typ eines Wanderschuhs oder Langlaufschuhs, der aus einem Schaft (2), einer Kappe (4), die sich zumindest vertikal nach oben auf jeder Seite der Ferse erstreckt, und einem steifen Kragen (5) gebildet ist, der über seine inneren Seiten (33a) und äußeren Seiten (33b), die jeweils auf der inneren bzw. äußeren Seite des Fußes angeordnet sind, mit der Kappe (4) durch zwei innere (6a) und äußere (6b) Verankerungssysteme verbunden ist, die auf jeder entsprechenden Seite des Fußes angeordnet sind und die Drehung des Kragens (5) gemäß einer Achse erlauben, die im wesentlichen transversal bezüglich der Längsachse des Schaftes (2) des Schuhes (1) ist, um die kontinuierliche Biegung nach vorne/hinten des Beins bezüglich dem Fuß beim Ausüben des Sports zu erlauben,
**dadurch gekenzeichnet,** daß zumindest eines der Verankerungssysteme (6a, 6b) Einrichtungen zum kontinuierlichen Variieren (11, 8) der relativen Position der Seite (33a, 33b) entsprechend dem Kragen (5) bezüglich der Kappe (4) in im wesentlichen vertikaler Richtung während dem Ausüben des Sports aufweist.

2. Sportschuh (1) gemäß Anspruch 1, dadurch gekennzeichnet, daß die Position der Seite (33a, 33b) des Kragens (5) bezüglich der Kappe (4) variabel längs einer Richtung ist, die im wesentlichen parallel zur Achse D des Kragens (5) ist.

3. Sportschuh (1) gemäß Anspruch 1, dadurch gekennzeichnet, daß die Position der Seite (33a, 33b) des Kragens (5) bezüglich der Kappe (4) variabel längs einer Richtung ist, die bezüglich der Achse D des Kragens (5) geneigt ist.

4. Sportschuh (1) gemäß einem der Ansprüche 1 bis 3, dadurch gekennzeichnet, daß die Einrichtungen zum Variieren der Position der Seite (33a, 33b) aus einer länglichen Rille (8) gebildet sind, die in der Seite (33a, 33b) des Kragens (5) ausgeführt ist, und die in Translation auf einem Ring (11) geführt ist, der schwenkend auf einer im wesentlichen transversalen Achse (10) montiert ist, die fest mit der Kappe (4) verbunden ist.

5. Sportschuh (1) gemäß Anspruch 4, dadurch gekennzeichnet, daß die Einrichtungen zum kontinuierlichen Variieren der Position der Seite (33a, 33b) aus einer länglichen Rille (8) gebildet sind, die in der Kappe (4) ausgeführt ist und in der ein Ring (11), der schwenkend auf einer im wesentlichen transversalen Achse (10) montiert ist, die fest mit der Seite (33a, 33b) des Kragens (5) verbunden ist, in Translation geführt ist.

6. Sportschuh (1) gemäß einem der Ansprüche 1 bis 5, dadurch gekennzeichnet, daß die Einrichtungen zum Variieren der Position der Seite (33a, 33b) gleichzeitig Einrichtungen zum diskreten und kontinuierlichen Variieren sind, wobei der Übergang vom diskreten Variieren zum kontinuierlichen Variieren und umgekehrt durch Entkopplungseinrichtungen der Einrichtungen zum diskreten und kontinuierlichen Variieren geschieht.

7. Sportschuh (1) gemäß den Ansprüchen 4 und 6, dadurch gekennzeichnet, daß die Einrichtungen zum diskreten Variieren der Position der Seite (33a, 33b) aus der länglichen, im wesentlichen vertikalen Rille (8) gebildet sind, die in der Seite (33a, 33b) des Kragens (5) ausgeführt ist und die zumindest mit einer Auszahnung (9) auf jeder ihrer vertikalen Seiten versehen ist, und mit denen ein Ring (11) zusammenwirkt, der zumindest zwei einander gegenüberliegende Zähne aufweist, die dazu geeignet sind, in die Auszahnungen (9) der länglichen Rille (8) einzugreifen, wobei dieser Ring (11) schwenkend um eine im wesentlichen transversale Achse (10) montiert ist, die fest mit der Kappe (4) verbunden ist.

8. Sportschuh (1) gemäß den Ansprüchen 5 und 6, dadurch gekennzeichnet, daß die Einrichtungen zum diskreten Variieren der Position der Seite (33a, 33b) aus der länglichen, im wesentlichen vertikalen Rille (8) gebildet sind, die in der Kappe (4) ausgeführt ist, und die zumindest mit einer Auszahnung (9) auf jeder ihrer vertikalen Seiten versehen ist, mit denen ein Ring (11) zusammenwirkt, der zumindest zwei einander gegenüberliegende Zähne aufweist, die dazu geeignet sind in die Auszahnungen (9) der länglichen Rille (8) einzugreifen, wobei dieser Ring (11) schwenkend um eine im wesentlichen transversale Achse (10) montiert ist, die fest mit der Seite (33a, 33b) des Kragens (5) verbunden ist.

9. Sportschuh (1) gemäß Anspruch 6, dadurch gekennzeichnet, daß die Einrichtungen zum Entkoppeln der Einrichtung zum Variieren gleichfalls Einrichtungen zum transversalen Halten der Seite (33a, 33b) auf der Kappe (4) bilden.

10. Sportschuh (1) gemäß einem der Ansprüchen 6 oder 9, dadurch gekennzeichnet, daß die Einrichtungen zum transversalen Halten der Seite (33a, 33b) auf der Kappe (4) durch einen Anschlag (16, 27) eines Halteelementes (14, 19) gebildet sind, das in der Kappe (4) verankert ist.

11. Sportschuh (1) gemäß Anspruch 10, dadurch gekennzeichnet, daß die Einrichtungen zum Entkoppeln durch das Halteelement (14, 19) gebildet sind, dessen möglicher transversaler Hub im wesentlichen größer als die Dicke der Seite (33a, 33b) des Kragens (5) ist.

12. Sportschuh (1) gemäß einem der Ansprüche 4 bis 11, dadurch gekennzeichnet, daß der Ring (11) zwei einander gegenüberliegende gezahnte Seiten (12) aufweist, die jeweils zumindest einen Zahn aufweisen, wobei die beiden gezahnten Seiten (12) untereinander durch zwei glatte Seiten (13) verbunden sind, deren Abstand im wesentlichen kleiner als die Breite (l) der länglichen Rille (8) ist.

13. Sportschuh (1) gemäß einem der Ansprüche 1 bis 12, dadurch gekennzeichnet, daß der Ring (11) eine im wesentlichen rechtwinklige Form hat.

14. Sportschuh (1) gemäß einem der Ansprüche 1 bis 12, dadurch gekennzeichnet, daß der Ring (11) zwei diametral einander gegenüberliegende Zähne aufweist, die durch zwei glatte Seiten (13) verbunden sind, die durch Zylinderabschnitte gebildet sind.

15. Sportschuh (1) gemäß Anspruch 14, dadurch gekennzeichnet, daß die glatten Seiten (13) einen Krümmungsradius besitzen, der größer als die halbe Breite (l) der länglichen Rille (8) ist.

16. Sportschuh (1) gemaß einem der Ansprüche 4 bis 11, dadurch gekennzeichnet, daß der Ring (11) transversal auf der Achse (10) durch transversale Halteeinrichtungen gehalten ist.

17. Sportschuh (1) gemaß Anspruch 16, dadurch gekennzeichnet, daß die transversalen Halteeinrichtungen des Ringes (11) auf der Achse (10) durch einen vorspringenden Ring (29) gebildet sind, der fest mit der Achse (10) verbunden ist und mit einem Durchlaß (30) zusammenwirkt, der in dem Ring (11) ausgeführt ist, wobei der Ring (11) eine Abschrägung (31) aufweist, die als Eingriffsrampe des Ringes (29) in dem Durchlaß (30) dient.

18. Sportschuh (1) gemäß einem der vorhergehenden Ansprüche, dadurch gekennzeichnet, daß die Verankerungssysteme (6a, 6b) des Kragens (5) auf der Kappe (4) Halteeinrichtungen (14, 19) des Kragens (5) auf der Kappe (4) sind.

19. Sportschuh (1) gemaß einem der Ansprüche 4 bis 18, dadurch gekennzeichnet, daß der Ring (11) mit einer Krone (32) versehen ist, die radial bezüglich des Ringes (11) vorspringt und zwischen die Kappe (4) und die Seite (33a) des Kragens (5) gelegt ist.

20. Sportschuh (1) gemäß einem der Ansprüche 4 bis 19, dadurch gekennzeichnet, daß die längliche Rille (8) nicht einmündet und einen Absatz (35) aufweist, der einen Anschlag in transversaler Richtung für den Ring (11) bildet.
